# EUROPÄISCHE PATENTSCHRIFT

(11) **EP 2 319 137 B1**
(45) Veröffentlichungstag und Bekanntmachung des Hinweises auf die Patenterteilung: **17.02.2016**
(21) Anmeldenummer: 09781755.5
(22) Anmeldetag: 12.08.2009
(51) Int. Cl.: H01R 13/74

(54) **STECKERBUCHSENANORDNUNG**
SOCKET ARRANGEMENT
AGENCEMENT DE PRISES FEMELLES

(30) Priorität: 21.08.2008 DE 102008038589
(43) Veröffentlichungstag der Anmeldung: 11.05.2011
(73) Patentinhaber: Escha Bauelemente GmbH, 58553 Halver (DE)
(72) Erfinder: FRIEDRICH, Jürgen, 58553 Halver (DE)
(74) Vertreter: Grundmann, Dirk
(86) Internationale Anmeldenummer: PCT/EP2009/060442
(87) Internationale Veröffentlichungsnummer: WO 2010/020571

(56) Entgegenhaltungen:
- DE-A1- 19 942 921
- DE-A1-102006 015 718
- DE-U1- 9 112 636
- US-A- 5 192 216
- US-B1- 6 422 899
- US-B2- 6 796 838

## Beschreibung

Die Erfindung betrifft eine Steckerbuchsenanordnung mit einem zumindest eine Steckerbuchse bevorzugt mehrere Steckerbuchsen tragenden Gehäuse, insbesondere Einbaugehäuse, wobei die Steckerbuchse einen in einer Gehäuseöffnung eingesetzten elektrisch leitenden Flansch und einen darin steckenden Kontaktträger mit einem oder mehreren elektrisch leitenden Kontakten zur Verbindung mit Gegenkontakten eines zur Steckerbuchse korrespondierenden Stecker aufweist.

Eine derartige Anordnung ist bekannt aus der DE 10 2006 015 718 A1. Die Steckerbuchsenanordnung bildet ein Verteilersystem aus mit einem Gehäuse, welches eine Vielzahl von Steckerbuchsen trägt, in die korrespondierende Stecker eingesteckt werden können. Die mechanische Verriegelung des Steckers erfolgt an einem elektrisch leitenden Flansch in Form einer Hülse, der einen Kontaktträger umgibt, welcher die elektrisch leitenden Kontakte ausbildet. Der Flansch kann mit einem Schirm eines den Stecker tragenden Kabels verbunden sein.

Eine Steckerbuchsenanordnung mit einem mehrere steckerbuchsentragenden Gehäuse, wobei ein elektrisch leitender Flansch der Steckerbuchse mit einem Leitkörper verbunden ist, wird in der US 5,192, 216 beschrieben. Eine ähnliche Steckerbuchsenanordnung wird in der US 6, 796, 838 B2 beschrieben.

Die DE 9112 636 U1 beschreibt einen elektrischen Steckverbinder, bei dem ein Kontaktträger über eine Rastverbindung mit einem Gehäuse verbunden ist. Die DE 199 42 921 A1 beschreibt einen Sicherungsring, mit dem eine Führungshülse eines Kontaktträgers mit einem Gehäuseabschnitt verbunden ist.

Der Erfindung liegt die Aufgabe zugrunde, Maßnahmen anzugeben, mit denen Hochspannungsentladungen vom Flansch wirksam abgeleitet werden können. Gelöst wird die Aufgabe durch die im Anspruch 1 angegebene Erfindung, wobei die Unteransprüche nicht nur vorteilhafte Weiterbildungen darstellen, sondern auch eigenständige Lösungen.

Im Gehäuse ist ein Leitkörper angeordnet, der einen Einleitabschnitt besitzt, der mit einem Gehäuse innenseitigen Abschnittes des Flansches verbunden ist. Zunächst und im Wesentlichen ist vorgesehen, dass im Gehäuse ein Leitkörper angeordnet ist. Der Leitkörper besitzt einen Einleitabschnitt, der mit einem gehäuseinnenseitigen Abschnitt des Flansches verbunden ist. Der Leitkörper besitzt darüber hinaus einen Ableitabschnitt, der mit einem ebenfalls im Gehäuse angeordneten Ableiter verbunden ist. Der Kontaktträger kann von der Gehäuseinnenseite in den Flansch eingesteckt sein. Er kann dort verklipst sein. Die Klipsverbindung des Kontaktträgers innerhalb des Flansches ist von eigenständiger Bedeutung. Der Kontaktträger weist einen Halteabschnitt auf, der unter Zwischenlage des am gehäuseinnenseitigen Stirnabschnitt des Flansches anliegenden Einleitabschnitts des Leitkörpers den Stirnrand des Flansches zumindest teilweise übergreift. In einer bevorzugten Ausgestaltung wird der Halteabschnitt des Kontaktträgers von einem Ringkragen ausgebildet. Der Leitkörper kann von einem Federblech ausgebildet sein. Das Federblech kann von einem Stanzbiegekörper ausgebildet sein mit einer oder mehrerer Stanzöffnungen, von deren Rändern radial einwärts gerichtete Federzungen abragen. Diese Federzungen können auf dem gehäuseinnenseitigen Stirnrand des Flansches anliegen. Die Federzungen können aus der Erstreckungsebene des Federblechs ausgebogen sein. Die Federvorspannung, mit der die Federzungen am Stirnrand des Flansches anliegen, kann vom Haltekragen des Kontaktträgers ausgeübt werden. Letzterer beaufschlagt den Randabschnitt der Stanzöffnung und presst somit die vorgebogenen Federzungen gegen den Randabschnitt des Kontaktträgers. Es sind bevorzugt zwei oder mehrere derartiger Stanzöffnungen vorgesehen, so dass mit dem Kontaktträger benachbart angeordnete Flansche miteinander verbunden sind. Die Verbindung mit dem Ableiter erfolgt ebenfalls bevorzugt über Federzungen, die vom Rand einer weiteren Stanzöffnung abragen. Der Ableiter kann ein im Gehäuse steckender Zapfen sein. Der Zapfen kann ein Innengewinde aufweisen, in welches eine Verbindungsschraube eingeschraubt werden kann, mit der ein äußeres Aluminiumgehäuse mit dem aus Kunststoff bestehenden Einbaugehäuse verbunden sein, welches die Steckerbuchsen trägt. Der Zapfen kann von der Gehäuseinnenseite in einen hülsenförmigen Abschnitt des Gehäuses eingepresst sein. Dies erfolgt bevorzugt im Heatsert-Verfahren. Der Ableiter besitzt darüber hinaus einen Fortsatz, der mit einer Masse-Leiterbahn einer Platine lötverbunden ist. Auch der Flansch kann in einen hülsenförmigen Abschnitt des Gehäuses einpresst sein. Auch hier wird das Heatsert-Verfahren verwendet. Ableiter bzw. Flansch bilden hierzu konische Einpressflächen aus.

In einer Variante der Erfindung ist vorgesehen, dass der Ableiter von einem Draht, insbesondere einem Federdraht, ausgebildet ist. Dieser Federdraht formt eine Wendelgangschenkelfeder. Der Wendelgangabschnitt der Feder liegt in berührender Anlage und insbesondere in klemmender federkraftbeaufschlagten Anlage an einem zylindrischen Abschnitt des Ableiters. Die beiden vom Wendelgangabschnitt abragenden Federschenkel können Abwinklungen aufweisen. Die Enden der Federschenkel liegen in federnder Anlage an einem gehäuseinnenseitigen Abschnitt des Flansches. Der Flansch besitzt hierzu eine Umfangsnut, in die die Federschenkel eingreifen.

Ausführungsbeispiele der Erfindung werden nachfolgend anhand beigefügter Zeichnungen erläutert. Es zeigen:
- Fig. 1: eine Draufsicht auf ein Aluminium-Außengehäuse 1 mit einem Kunststoffeinbaugehäuse 2, welches acht Steckplätze für Steckerbuchsen 3 besitzt,
- Fig. 2: eine teilweise aufgebrochene perspektivische Darstellung der Anordnung gemäß Figur 1,
- Fig. 3: einen Schnitt gemäß der Linie III-III in Figur 1,
- Fig. 4: den vergrößerten Abschnitt IV in Figur 2,
- Fig. 5: einen vergrößerten Abschnitt aus Figur 3,
- Fig. 6: eine Draufsicht auf den in Figur 4 dargestellten Abschnitt,
- Fig. 7: den als Federelement ausgebildeten Ableiter 8,
- Fig. 8: eine Darstellung gemäß Figur 4 eines zweiten Ausführungsbeispiels, bei dem der Ableiter von einer Drahtfeder 9 ausgebildet ist und
- Fig. 9: eine Darstellung gemäß Figur 5 des zweiten Ausführungsbeispiels.

In einem aus Aluminium bestehenden Gehäuse 1, welches eine Gehäuseöffnung aufweist, ist ein aus zwei Schalen bestehendes Kunststoffeinbaugehäuse 2 eingesetzt. Die obere Schale des Einbaugehäuses 2 trägt an insgesamt acht zur Verfügung stehenden Steckplätzen sechs Steckbuchsen 3, die durch die Öffnung des Aluminiumgehäuses 1 hindurch ragen. Es sind insgesamt vier Befestigungszungen des Randes der Öffnung des Aluminiumgehäuses 1 vorgesehen, in denen Bohrungen 18 angeordnet sind, durch welche Schrauben 17 greifen, die im Innengewinde 14' eines Zapfens 14 eingeschraubt sind.

Der aus Metall bestehende Zapfen 14 besitzt einen konischen Abschnitt 28, der in einen hülsenförmigen Abschnitt 29 der oberen Gehäuseschale 2 eingepresst ist. Der Zapfen 14 ist dabei von der Gehäuseinnenseite unter Verwendung von Wärme in den hülsenförmigen Abschnitt 29 eingepresst. Das der Gewindeöffnung des Innengewinde 14' gegenüberliegenden Ende des Zapfens 14 bildet einen durchmesserverschmälerten Kontaktabschnitt 14" aus, der ein Lötauge 27 einer im Gehäuse 2 angeordneten Platine 16 durchgreift. Dort trägt die Platine eine Masse-Leiterbahn, mit der der Kontaktabschnitt 14" elektrisch leitend verlötet ist.

Die Steckerbuchse 3 besitzt einen hülsenförmigen Flansch 5. Dieser Flansch besitzt einen konischen Einpressabschnitt 30, der in eine konische Öffnung 4 des Gehäuses eingepresst ist. Die Gehäuseöffnung 4 ist dabei einem Hülsenabschnitt 31 zugeordnet. Auch hier erfolgt das Einpressen des Flansches 5 unter Verwendung von Wärme, aber von der Gehäuseaußenseite her.

In die zur Gehäuseinnenseite weisende Öffnung der Höhlung des Flansches 5 ist ein Kontaktträger 6 eingesteckt. Es handelt sich dabei um ein Kunststoffteil, welches die elektrischen Kontakte 7 trägt, die mit Gegenkontakten eines Steckers in elektrische Leitverbindung treten, wenn in die Steckerbuchse 3 ein entsprechender Gegenstecker eingesteckt worden ist. Die Kontakte 7 sind mit der Platine 16 verbunden.

Ein rückwärtiger Abschnitt des Kontaktträgers 6 besitzt eine ringförmig umlaufend Stufe 21, der eine Auflaufschräge vorgeordnet ist. Der Flansch 5 besitzt ebenfalls eine ringförmige Rastschulter 20, der eine Auflaufschräge 20' vorgeordnet ist. Im eingebauten Zustand stützt sich die Raststufe 21 auf der Rastschulter 20 ab. Der Kontaktträger 6 wird in die gehäuseinnenseitige Öffnung des Flansches 5 eingesteckt. Dabei gleiten die beiden Auflaufschrägen aufeinander ab. Der aus Kunststoff bestehende Kontaktträger 6 kann sich im Bereich der Raststufe 21 elastisch verformen und bildet zusammen mit der Rastschulter 20 eine Klipsverbindung.

Eine Stufe des Kontaktträgers 6 stützt sich an einer radial einwärts gerichteten Schulter 22 des Flansches 5 ab. Zwischen der Stufe und der Schulter 22 befindet sich ein Dichtring 19, der in einer Ringkehle des Kontaktträgers 6 einliegt.

Bei dem in den Figuren 4 bis 7 dargestellten ersten Ausführungsbeispiel ist ein Leitkörper 8 in Form eines Federblechs vorgesehen. Bei dem Federblech 8 handelt es sich um ein Stanzbiegeteil mit insgesamt drei Stanzöffnungen 24, 25. Die beiden einen großen Durchmesser aufweisenden, im Wesentlichen kreisrunden Stanzöffnung 24 bilden insgesamt acht vom Rand radial einwärts ragende Federzungenpaare 11 aus. Die Federzungenpaare 11 sind aus der Erstreckungsebene des Federbleches 8 jeweils nach oben und nach unten weg gebogen.

Die durchmesserkleinere Öffnung 25 besitzt vier Federzungen 13. Sämtliche Federzungen 11, 13 sind in gleichmäßiger Umfangsverteilung angeordnet.

Das Federblech 8 wird vor der Klipsmontage der Kontaktträger 6 von der Gehäuseinnenseite her eingesetzt, wobei die Federzungen 11 auf dem Stirnrand 12 des Flansches 5 anliegend. Die kleine Stanzöffnung 25 wird über einen konischen Kontaktabschnitt 26 des Zapfens 14 gestülpt.

Anschließend werden die Kontaktträger 6 zweier benachbarter Steckerbuchsen 3 in die jeweiligen Flansche 5 eingesteckt, bis die Raststufen 21 mit den Stufen 22 verrasten. Das rückwärtige Ende des Kontaktträgers 6 bildet einen ringförmigen Kragen 15 aus. Der Kragen 15 bildet einen Halteabschnitt aus, der im montierten Zustand auf dem Rand der Stanzöffnung 24 aufliegt. Bei der Zuordnung des Kontaktträgers 6 zum Flansch 5 werden die Federzungen 11 zufolge ihrer Ausbiegung vorgespannt. Sie liegen dann federvorgespannt auf dem gehäuseinnenseitigen Stirnrand 12 des Flansches 5 an und bildet jeweils eine flächige Leitverbindung zum Flansch 5. Die Federzungen 13 bilden ebenfalls eine flächige Leitverbindung zum konischen Abschnitt 26 des Zapfens 14. Die in die Gewindeöffnung 14' eingeschraubte Gewindeschraube 17 bildet mit ihrem Kopf eine elektrische Leitverbindung zum Gehäuse 1 und mit ihrem Kontaktabschnitt 14" eine elektrische Leitverbindung zur Platine 16. Zufolge dieser Ausgestaltung können Hochspannungsentladungen über den Flansch 5 sicher abgeleitet werden.

Bei dem in den Figuren 8 und 9 dargestellten zweiten Ausführungsbeispiel wird der Leitkörper von einer Drahtfeder 9 ausgebildet. Sie besteht aus einer Drahtwendel 9" und hiervon abragenden Schenkeln 9'.

Während die Einleitabschnitte des Federblatts 8 von den Federzungen 11 ausgebildet werden, werden die Einleitabschnitte der Drahtfeder 9 von Schenkeln 9' ausgebildet. Die Schenkel 9' können Abwinklungen aufweisen, die in federnde Anlage jeweils in einer Umfangsnut des gehäuseinnenseitigen Flanschabschnitts 12 einliegen. Der wendelgangförmige Abschnitt 9" der Feder 9 umschlingt einen zylindrischen oder konischen Abschnitt 26 des bereits bei der Erläuterung des ersten Ausführungsbeispiels erwähnten Zapfens 14 in berührender Anlage. Auch hierdurch ist eine Hochspannungsableitung vom Flansch 5 auf den Zapfen 14 bzw. das Gehäuse 1 oder die Platine 16 gewährleistet.

## Patentansprüche

1. Steckerbuchsenanordnung mit einem zumindest eine Steckerbuchse (3) bevorzugt mehrere Steckerbuchsen (3) tragenden Gehäuse, insbesondere Einbaugehäuse (2), wobei die Steckerbuchse (3) einen in einer Gehäuseöffnung (3) eingesetzten elektrisch leitenden Flansch (5) und einen darin steckenden Kontaktträger (6) mit einem oder mehreren elektrisch leitenden Kontakten (7) zur Verbindung mit Gegenkontakten eines zur Steckerbuchse (3) korrespondierenden Stecker aufweist, mit einem im Gehäuse (2) angeordneten Leitkörper (8, 9), der einen Einleitabschnitt (11, 9') aufweist, der mit einem gehäuseinnenseitigen Abschnitt (12) des Flansches (5) elektrisch leitend verbunden ist und der einen Ableitabschnitt (13, 9") aufweist, der mit einem Ableiter (14) verbunden ist, **dadurch gekennzeichnet, dass** der Kontaktträger (6) von der Innenseite in den Flansch (5) eingesteckt ist und ein Halteabschnitt (15) des Kontaktträgers (5) unter Zwischenlage des am gehäuseinnenseitigen Stirnabschnitt (12) des Flansches (5) anliegenden Einleitabschnitt (11) des Leitkörpers (8) den Stirnrand (12) des Flansches (5) zumindest teilweise übergreift.

2. Steckerbuchsenanordnung nach Anspruch 1, **dadurch gekennzeichnet, dass** der Einleitabschnitt (11, 9') federvorgespannt am Endabschnitt (12) des Flansches (5) anliegt.

3. Steckerbuchsenanordnung nach einem der Ansprüche 1 oder 2, **dadurch gekennzeichnet, dass** der Leitkörper (8, 9) ein Federzungen (11) aufweisendes Federblech (8) oder ein Federdraht (9) ist.

4. Steckerbuchsenanordnung nach einem der vorhergehenden Ansprüche, **dadurch gekennzeichnet, dass** der Ableiter ein im Gehäuse (2) steckender elektrisch leitender Zapfen (14) insbesondere ein Kontaktzapfen und/ oder ein Innengewindezapfen ist.

5. Steckerbuchsenanordnung nach einem der vorhergehenden Ansprüche, **dadurch gekennzeichnet, dass** eine Vielzahl von Federzungen (11) des vom Halteabschnitt (15) beaufschlagten Leitkörpers (8) federvorgespannt am gehäuseinnenseitigen Stirnrand (12) des Flansches anliegen.

6. Steckerbuchsenanordnung nach Anspruch 5, **dadurch gekennzeichnet, dass** die Federzungen (11) in im Wesentlichen gleichmäßiger Umfangsverteilung vom Rand einer Stanzöffnung (24) abragen und mit Federspannung am Flansch anliegen.

7. Steckerbuchsenanordnung nach einem der vorhergehenden Ansprüche, **dadurch gekennzeichnet, dass** der Halteabschnitt (15) ein ringförmiger Kragen des in den Flansch (5) eingeklipsten oder eingeschraubten Kontaktträgers (6) ist.

8. Steckerbuchsenanordnung nach einem der vorhergehenden Ansprüche, **dadurch gekennzeichnet, dass** der Leitkörper (8) eine Mehrzahl, insbesondere zwei Flansche (5) elektrisch leitend miteinander verbindet.

9. Steckerbuchsenanordnung nach einem der vorhergehenden Ansprüche, **dadurch gekennzeichnet, dass** der Ableiter (14) mit einem Kontaktfortsatz (14") mit einer Masse-Leiterbahn einer Platine (16) verbunden, insbesondere verlötet ist.

10. Steckerbuchsenanordnung nach einem der vorhergehenden Ansprüche, **dadurch gekennzeichnet, dass** der Leitkörper (11) eine Stanzöffnung (28) ausbildet mit einwärts gerichteten Federzungen (13) die mit Federspannung am Ableitkörper (14) anliegen.

11. Steckerbuchsenanordnung nach einem der vorhergehenden Ansprüche, **dadurch gekennzeichnet, dass** der Ableitkörper (14) bzw. der Flansch (5) in Hülsenabschnitte (29 bzw.31) eines Kunststoffgehäuses (2) eingepresst sind.

12. Steckerbuchsenanordnung nach einem der vorhergehenden Ansprüche, **dadurch gekennzeichnet, dass** der Leitkörper (9) von einer Wendelgangschenkelfeder ausgebildet ist, wobei der Wendelgang der Feder (9) in reibschlüssiger Anlage den von einem Zapfen gebildeten Ableiter (14) umgibt und die beiden, insbesondere Abwinklungen aufweisenden Schenkel (9') der Feder (9) in federnder Anlage in einer Umfangsnut (23) des gehäuseinnenseitigen Abschnitts des Flansches (5) einliegen.

13. Steckerbuchsenanordnung nach einem der vorhergehenden Ansprüche, **dadurch gekennzeichnet, dass** der von der Gehäuseinnenseite in den Flansch (5) eingesteckte Kontaktträger (6) eine Raststufe (21) ausbildet, die im eingesteckten Zustand vor einer Rastschulter (20) des Flansches (5) liegt.

14. Steckerbuchsenanordnung nach Anspruch 13, **gekennzeichnet durch** eine der Rastschulter (20) bzw. der Raststufe (21) vorgeordnete Auflaufschräge (20').

## Claims

1. Socket arrangement having a housing, in particular a built-in housing (2), bearing at least one socket (3), preferably a plurality of sockets (3), the socket (3) having an electrically conductive flange (5) inserted into a housing opening (3), and a contact carrier (6) which is inserted into the flange and which has one or more electrically conductive contacts (7) for connecting to countercontacts of a plug corresponding to the socket (3), having a conductive element (8, 9) situated in the housing (2) and having an introduction portion (11, 9') which is connected in an electrically conductive manner to a portion (12) of the flange (5) inside the housing, and having a diversion portion (13, 9") which is connected to a diverter (14), **characterized in that** the contact carrier (6) is inserted into the flange (5) from the inner side, and a retaining portion (15) of the contact carrier (5) at least partially overlaps the end face (12) of the flange (5) when the introduction portion (11) of the conductive element (8) lying against the end-face portion (12) of the flange (5) on the inner side of the housing is situated in between.

2. Socket arrangement according to Claim 1, **characterized in that** the introduction portion (11, 9') lies against the end portion (12) of the flange (5) with resilient preload.

3. Socket arrangement according to one of Claims 1 or 2, **characterized in that** the conductive element (8, 9) is a spring plate (8) having spring tongues (11), or is a spring wire (9).

4. Socket arrangement according to one of the preceding claims, **characterized in that** the diverter is an electrically conductive pin (14), in particular a contact pin and/or a pin having an internal thread, which is inserted into the housing (2).

5. Socket arrangement according to one of the preceding claims, **characterized in that** a multiplicity of spring tongues (11) of the conductive element (8) acted on by the retaining portion (15) lies against the end face (12) of the flange on the inner side of the housing with resilient preload.

6. Socket arrangement according to Claim 5, **characterized in that** the spring tongues (11) project from the edge of a punched opening (24) in substantially uniform distribution around the circumference, and lie against the flange with resilient loading.

7. Socket arrangement according to one of the preceding claims, **characterized in that** the retaining portion (15) is an annular collar for the contact carrier (6) which is clipped onto or screwed into the flange (5).

8. Socket arrangement according to one of the preceding claims, **characterized in that** the conductive element (8) connects multiple, in particular two, flanges (5) to one another in an electrically conductive manner.

9. Socket arrangement according to one of the preceding claims, **characterized in that** the diverter (14) is connected, in particular soldered, to a grounding printed conductor of a printed circuit board (16) at a contact projection (14").

10. Socket arrangement according to one of the preceding claims, **characterized in that** the conductive element (11) forms a punched opening (28) having inwardly directed spring tongues (13) which lie against the diversion element (14) with resilient loading.

11. Socket arrangement according to one of the preceding claims, **characterized in that** the diversion element (14) and the flange (5) are pressed into sleeve portions (29 and 31, respectively) of a plastics housing (2).

12. Socket arrangement according to one of the preceding claims, **characterized in that** the conductive element (9) is formed by a helical leg spring, the helical turn of the spring (9) enclosing with frictional contact the diverter (14) formed by a pin, and the two legs (9') of the spring (9), that have in particular bends, lying with resilient contact in a circumferential groove (23) in the portion of the flange (5) on the inner side of the housing.

13. Socket arrangement according to one of the preceding claims, **characterized in that** the contact carrier (6) inserted into the flange (5) from the inner side of the housing forms a detent step (21) which in the inserted state is situated ahead of a detent shoulder (20) of the flange (5).

14. Socket arrangement according to Claim 13, **characterized by** a stop bevel (20') which is situated ahead of the detent shoulder (20) or the detent step (21).

## Revendications

1. Agencement de prises femelles ayant un logement, en particulier un logement à encastrer (2), supportant au moins une prise femelle (3), et de préférence plusieurs prises femelles (3), dans lequel la prise femelle (3) présente une flasque électriquement conductrice (5) insérée dans une ouverture du logement (3) et un porte-contact (6) enfoncé dans celle-ci, avec un ou plusieurs contacts électriquement conducteurs (7), pour la liaison avec des contre-contacts d'une prise mâle correspondant à la prise femelle (3), ayant un corps conducteur (8, 9) agencé dans le logement (2) qui présente une section d'entrée (11, 9') qui est reliée de façon électriquement conductrice avec une section (12) de la flasque (5) située sur le côté intérieur du logement et qui présente une section de dérivation (13, 9") qui est reliée avec un parafoudre (14), **caractérisé en ce que** le porte-contact (6) est enfoncé dans la flasque (5) à partir du côté intérieur et une section d'arrêt (15) du porte-contact (5) vient en prise au moins partiellement sur le bord frontal (12) de la flasque (5) avec l'interposition de la section d'entrée (11) du corps conducteur (8) prenant appui sur la section frontale (12) de la flasque (5) située sur le côté intérieur du logement.

2. Agencement de prises femelles selon la revendication 1, **caractérisé en ce que** la section d'entrée (11, 9') prend appui sur la section d'extrémité (12) de la flasque (5) avec une précontrainte par ressort.

3. Agencement de prises femelles selon l'une des revendications 1 ou 2, **caractérisé en ce que** le corps conducteur (8, 9) est une tôle élastique (8) présentant des languettes élastiques (11) ou un fil métallique à ressort (9).

4. Agencement de prises femelles selon l'une des revendications précédentes, **caractérisé en ce que** le parafoudre est un tenon électriquement conducteur (14) enfoncé dans le logement (2), en particulier un tenon de contact et/ou un tenon à filetage intérieur.

5. Agencement de prises femelles selon l'une des revendications précédentes, **caractérisé en ce qu'**une pluralité de languettes élastiques (11) du corps conducteur (8) sur lequel agit la section de retenue (15) reposent avec une précontrainte de ressort sur le bord frontal (12) de la flasque située sur le côté intérieur du logement.

6. Agencement de prises femelles selon la revendication 5, **caractérisé en ce que** les languettes élastiques (11) dépassent du bord d'une ouverture poinçonnée (24) dans une répartition sensiblement uniforme sur la circonférence et reposent avec une tension de ressort sur la flasque.

7. Agencement de prises femelles selon l'une des revendications précédentes, **caractérisé en ce que** la section de retenue (15) est une embase de forme annulaire du porte-contact (6) clipsé ou vissé dans le flasque (5).

8. Agencement de prises femelles selon l'une des revendications précédentes, **caractérisé en ce que** le corps conducteur (8) relie une pluralité de flasques (5), en particulier deux, l'une à l'autre de façon électriquement conductrice.

9. Agencement de prises femelles selon l'une des revendications précédentes, **caractérisé en ce que** le parafoudre (14) est relié, en particulier soudé, avec un prolongement de contact (14") avec une piste conductrice de masse d'une carte (16).

10. Agencement de prises femelles selon l'une des revendications précédentes, **caractérisé en ce que** le corps conducteur (11) forme une ouverture poinçonnée (28) avec des languettes élastiques (13) dirigées vers l'intérieur qui reposent avec une tension de ressort sur le corps de dérivation (14).

11. Agencement de prises femelles selon l'une des revendications précédentes, **caractérisé en ce que** le corps de dérivation (14) et/ou la flasque (5) sont emmanchés dans des sections de gaine (29 respectivement 31) d'un logement en plastique (2).

12. Agencement de prises femelles selon l'une des revendications précédentes, **caractérisé en ce que** le corps conducteur (9) est formé par un ressort à branches à pas hélicoïdal, le pas hélicoïdal du ressort (9) entourant le parafoudre (14) formé par un tenon dans un positionnement à friction et les deux branches (9') du ressort (9), qui présentent en particulier des coudes, reposant dans une rainure périphérique (23) de la section de la flasque (5) située du côté intérieur du logement dans un positionnement élastique.

13. Agencement de prises femelles selon l'une des revendications précédentes, **caractérisé en ce que** le porte-contact (6) enfoncé dans la flasque (5) à partir du côté intérieur du logement forme un cran d'encliquetage (21), qui dans la position enfoncée, se situe avant un épaulement d'encliquetage (20) de la flasque (5).

14. Agencement de prises femelles selon la revendication 13, **caractérisé par** un plan incliné (20') monté avant l'épaulement d'encliquetage (20) ou le cran d'encliquetage (21).
